# EUROPÄISCHE PATENTANMELDUNG

(11) **EP 0 424 692 A1**
(43) Veröffentlichungstag der Anmeldung: **02.05.1991**
(21) Anmeldenummer: 90118817.7
(22) Anmeldetag: 01.10.1990
(51) Int. Cl.: G03C 11/02, G03D 15/00

(54) **Verfahren zum Beschriften oder Markieren von Diapositiven**

(30) Priorität: 24.10.1989 DE 3935423
(71) Anmelder: Carl Baasel Lasertechnik GmbH, D-82319 Starnberg (DE)
(72) Erfinder: Meyer, Friedrich G., W-8137 Berg (DE); Sturm, Wolfgang, W-8031 Eichenau (DE)
(74) Vertreter: Klunker . Schmitt-Nilson . Hirsch

(57) **Zusammenfassung**

Das Beschriften von Diapositiven ist nach dem Entwickeln des Diapositivs möglich, indem mittels Lasergravur mindestens eine der Farbschichten auf dem Film- oder Glasträger entfernt wird.

## Beschreibung

Die Erfindung betrifft ein Verfahren zum Beschriften oder Markieren von Diapositiven.

In professionellen Labors ist es üblich, aus Gründen der exakten Dokumentation Diapositive mit Beschriftungen oder Markierungen zu versehen, die Information über Bildinhalt, Entstehungszeit od.dgl. beinhalten. Man kann vor dem Entwickeln des Diapositivs die entsprechende Information in ein beispielsweise mittels eines Fotoapparats aufgenommenes Bild einblenden. Dabei wird der lichtempfindliche Film mit der Beschriftungs- bzw. Markierungsinformation zusätzlich belichtet. Nach dem Entwickeln erscheint dann die Beschriftung auf dem Diapositiv.

Diese Beschriftung oder Markierung des Diapositivs kann sich entweder im Bildbereich oder am Rand außerhalb des Bildereichs befinden.

Das Beschriften von Diapositiven erweist sich jedoch das gerätetechnisch ziemlich aufwendig. Ferner besteht eine erhebliche Schwierigkeit bei dieser Art der Beschriftung darin, daß zum Zeitpunkt der Bildaufnahme häufig noch nicht feststeht, ob überhaupt eine Beschriftung vorgenommen werden soll und, falls ja, welcher Art die Beschriftung ist. Man muß sich also bereits zum Zeitpunkt der Bildaufnahme, spätestens bis zum Zeitpunkt der Bildentwicklung darüber um klaren sein, welcher Art die Beschriftung sein soll.

Aufgabe der Erfindung ist es, ein Verfahren zum Beschriften oder Markieren von Diapositiven anzugeben, das es ermöglich, Art und Weise der Beschriftung auch zu einem späteren Zeitpunkt zu wählen.

Diese Aufgabe wird erfindungsgemäß bei einem Verfahren zum Beschriften oder Markieren von Diapositiven gelöst, bei welchem nach dem Entwickeln die Beschriftung bzw. Markierung mittels Lasergravur in mindestens eine, vorzugsweise sämtliche Farbschichten eingebracht wird.

Es ist zwar an sich bekannt, daß mit Hilfe eines Laserstrahls auch graviert werden kann. So ist es z.B. im Bereich der Drucktechnik seit einiger Zeit üblich, Bildvorlagen mittels Lasergravur reliefartig in die Oberfläche einer Walze oder eines anderen Trägers einzubringen. Allerdings ist der erfindungsgemäße Einsatz der Lasergravur bei Diapositiven insoweit eine Besonderheit, als Lasergravur einerseits und fotographische Bildentwicklung andererseits zwei unterschiedliche Bilderzeugungsverfahren darstellen, die hier zur Erstellung eines einzelnen Bildträgers kombiniert werden.

Bei Schwarz/Weiß-Diapositiven reicht es naturgemäß zur Anbringung einer später deutlich sichtbaren Beschriftung aus, wenn eine Farbschicht von dem Laserstrahl stellenweise entfernt wird. Bei Farb-Diapositiven werden vorzugsweise sämtliche Farbschichten stellenweise von dem Glas- oder Farbträger entfernt. Durch geeignete Einstellung der Laserstrahlintensität und/oder der Be strahlungsdauer des Diapositivs läßt sich erreichen, daß nur eine oder nur zwei Farbschichten entfernt werden. Dadurch läßt sich eine einfarbige Beschriftung erzielen, die einerseits deutlich sichtbar ist, andererseits jedoch, falls sich die Beschriftung im Bildereich befindet, nicht störend in Erscheinung tritt.

Durch den Laserstrahl wird die mindestens eine Farbschicht auf dem Glas- oder Filmträger örtlich eng begrenzt durch Verdampfung entfernt.

Schließlich betrifft die Erfindung auch ein Diapositiv mit einer durch Lasergravur nach dem Entwickeln eingebrachten Beschriftung oder Markierung.

Im folgenden wird ein Ausführungsbeispiel der Erfindung anhand der Zeichnung näher erläutert. Es zeigen:
Fig. 1 eine perspektivische schematische Skizze einer Anlage zum Beschriften von Diapositiven mittels Lasergravur, und
Fig. 2 eine schematische Querschnittansicht eines Farb-Diapositives, welches durch Lasergravur beschriftet wird.

In Fig. 1 ist auf der linken Seite ein Diapositiv 1 dargestellt, welches aus einem Film 2 und einem Bildrahmen 3 besteht.

Das Diapositiv 1 wird in Pfeilrichtung von einer Transporteinrichtung 4 an einem Lasergerät 5 vorbeibewegt, dessen Laserkopf 6 an einen gesteuerten Laserstrahl L in die linke untere Ecke des Films 2 lenkt.

Mit dem Laserstrahl L wird in der linken unteren Ecke des Diapositiv-Films eine Beschriftung 7 angebracht, die im dargestellten Beispiel aus einer Zahlenfolge 1, 2, 3 ... besteht, wobei im dargestellten Zustand der Laserstrahl L gerade beim Eingravieren der Ziffer "3" ist.

Der Laserstrahl L wird von dem Laserkopf 6 in an sich bekannter Weise horizontal und vertikal ausgelenkt, so daß der Auftreffpunkt des Laserstrahls L durch eine stark erhöhte Temperatur des Materials des Films 2 gekennzeichnet ist. Die Verweilzeit des Laserstrahls an einer bestimmten Stelle und/oder die Strahlintensität des Laserstrahls L werden so eingestellt, daß eine bestimmte Tiefe des Filmmaterials verdampft wird.

Dies ist in Fig. 2 näher dargestellt. Der Film 2 besteht hier aus einem transparenten Filmträger 21, auf welchem sich drei Farbschichten 22, 23 und 24 befinden. Etwaige Zwischenschichten sind in der Zeichnung nicht dargestellt.

Wie rechts in Fig. 2 dargestellt ist, trifft der Laserstrahl L auf eine bestimmte Stelle des Films 2. Durch die Temperaturerhöhung verdampft ein Teil des Materials sämtlicher Farbschichten 22, 23 und 24, so daß ein Loch 8 entsteht. Durch horizontales und vertikales Ablenken des Laserstrahls läßt sich ein gewünschter Schriftzug in das Filmmaterial eingravieren.

Bei kürzerer Verweildauer des Laserstrahls L an einer bestimmten Stelle und/oder bei geringerer Strahlintensität kann eine begrenzte Lochtiefe erreicht werden. Man kann z.B. Verweildauer und/oder Strahlintensität derart steuern, daß nur die obere Farbschicht 24 oder nur die beiden oberen Farbschichten 23 und 24 entfernt werden.

Abweichend von dem oben dargestellten Ausführungsbeispiel kann die Beschriftung oder Markierung des Diapositivs auch an einer Stelle außerhalb des in Fig. 1 dargestellten Bildbereichs vorgenommen werden, z.B. am linken oder rechten Bildrand.

## Patentansprüche

1. Verfahren zum Beschriften oder Markieren von Diapositiven, bei dem nach dem Entwickeln die Beschriftung (7) bzw. Markierung mittels Lasergravur in mindestens eine, vorzugsweise sämtliche Farbschichten eingebracht wird.

2. Verfahren nach Anspruch 1,
dadurch **gekennzeichnet**, daß die Strahlintensität des Laserstrahls und/oder die Bestrahlungsdauer für die Gravur derart eingestellt werden, daß wahlweise eine vorbestimmte Anzahl von Farbschichten (22, 23, 24) auf dem transparenten Glas- oder Filmträger (21) entfernt werden.

3. Diapositiv mit einer durch Lasergravur nach dem Entwickeln eingebrachten Beschriftung (7) oder Markierung.
